# EUROPÄISCHE PATENTSCHRIFT

(11) **EP 0 853 147 B1**
(45) Veröffentlichungstag und Bekanntmachung des Hinweises auf die Patenterteilung: **11.10.2000**
(21) Anmeldenummer: 97111910.2
(22) Anmeldetag: 12.07.1997
(51) Int. Cl.: D01H 5/62

(54) **Putzlippe**
Cleaning lip
Lèvre de nettoyage

(30) Priorität: 12.10.1996 DE 19642198
(43) Veröffentlichungstag der Anmeldung: 15.07.1998
(73) Patentinhaber: Rieter Ingolstadt Spinnereimaschinenbau AG, 85055 Ingolstadt (DE)
(72) Erfinder: Göhler, Wolfgang, 85101 Lenting (DE); Nauthe, Alfred, 85113 Böhmfeld (DE)
(74) Vertreter: Bergmeier, Werner, Dipl.-Ing.

(56) Entgegenhaltungen:
- EP-A- 0 045 725
- CH-A- 681 459
- DE-A- 3 422 139
- DE-A- 3 807 985

## Beschreibung

Die Erfindung betrifft eine Putzlippe für eine rotierende Walze eines textilen Fasermaterials verarbeitenden Streckwerks einer Textilmaschine gemäß dem Oberbegriff des Anspruchs 1 sowie die Verwendung einer solchen Putzlippe gemäß Anspruch 15.
Der Begriff Textilmaschine umfaßt Vorspinnmaschinen, wie zum Beispiel Karden oder Strecken, sowie Spinnmaschinen, die ein Streckwerk haben. Diese Textilmaschinen verarbeiten textiles Fasermaterial. Das ist Baumwolle oder deren Mischungen mit Kunstfasern. Das Fasermaterial kann als Faservlies oder Faserband vorliegen.
Im Streckwerk sind Walzenpaare angeordnet. Ein Walzenpaar wird als Ober- und Unterwalzen gebildet, zwischen denen das Fasermaterial geführt wird.
Im Fasermaterial befinden sich neben Fasern gewünschter Stapellänge, Kurzfasern und Schmutz. Beim Schmutz handelt es sich um feste Schmutzpartikel der Baumwolle wie Schalenteile, Staub oder Fremdpartikel, aber auch Avivage. Dieser Schmutz sowie Fasern sammeln sich auf der Mantelfläche der Walze. Dort beeinflussen sie nachteilig den Klemmspalt des Walzenpaares und begünstigen eine Wickelbildung an der Walze. Eine Wickelbildung führt letztlich zum Stau des Fasermaterials am Walzenpaar. Um diese nachteiligen Folgen zu vermeiden, erfolgt der Einsatz einer Putzlippe an der Mantelfläche der rotierenden Walze.
Die Rieter Ingolstadt Spinnereimaschinenbau AG zeigt in der Bedienungsanleitung, Strecke RSB 851 (4135), SB 851 (4131), S. 27, Pkt. 4.4.2.8 und S. 28, Abb. 5, den Einsatz von Putzlippen (P2) an der Walze eines 3-über-3-Streckwerkes. Die Putzlippe ist aus einem Tragemittel und einer Lippe zusammengefügt. Die Putzlippe ist in einem solchen Winkel zur Mantelfläche der Walze fixiert, daß die Abstreifkante der Lippe parallel zur Längsachse der Walze geführt ist und unter Biegespannung mit der Abstreifkante auf der Mantelfläche der Walze anliegt. Bei der Rotation der Walze schabt die Putzlippe sich absetzenden Schmutz von der Mantelfläche der Walze und sorgt für eine Sauberhaltung.
Wie die Bedienungsanleitung S. 38, Abb. 5 zeigt, fällt der Schmutz von der Putzlippe ab und wird durch ein pneumatisch arbeitendes Absaugsystem des Streckwerks erfaßt und abtransportiert.
Die dortige Abb. 5 zeigt, daß die Lippe eine relativ große Länge hat und eine drehrichtungsabhängige Anlagerichtung der Abstreifkante der Lippe erforderlich ist.
Bei einem kurzfristigen Rückdrehen der Walze (was ein Bediener bei Beseitigung eines Wickels an der Walze macht) ändert sich die Anlagerichtung der Abstreifkante der Lippe, die sich bei nachfolgendem Vorwärtsdrehen der Walze nicht wieder in die ursprüngliche Anlagerichtung bringt. In einem solchen Fall ist die Funktion der Putzlippe stark eingeschränkt. Die Anlagerichtung der Abstreifkante muß zusätzlich kontrolliert und korrigiert werden.
Die Lippe ist unter Betriebsbedingungen starken mechanischen und thermischen Beanspruchungen ausgesetzt. Mechanische Beanspruchung resultiert aus starker Verschmutzung der Walze oder Wickelbildung. Die Reibung zwischen Lippe und Mantelfläche der Walze führt zu einer hohen thermischen Belastung. Das führt dazu, daß die Abstreifkante der Lippe nach relativ kurzer Zeit keine konstante, durchgängige Berührungslinie auf der Mantelfläche der Walze bildet.
Es zeigt sich, daß sich die Abstreifkante wellt oder abnutzt und nicht mit der gesamten Abstreifkante an der Mantelfläche der Walze anliegt. Es existiert eine unterschiedliche Wärmedehnung zwischen Tragemittel und Lippe.
Damit wird die Funktion der Reinigung und Sauberhaltung der Mantelfläche verschlechtert. Das erfordert einen Austausch der Putzlippe. Die gegenwärtige Standzeit der Putzlippe ist relativ gering.
Im Stand der Technik gab es weitere Versuche, die Putzlippe zu verbessern.
Die CH 681 459 A5 hat die Aufgabe, eine gute Austauschbarkeit des Gummielements (entspricht der Lippe) zu gewährleisten und den Abstreifeffekt zu erhöhen. Fertigungstechnisch ist das dortige Gummielement aufwendig.

Die gattungsbildende DE 34 22 139 C2 hat die Aufgabe, einen Abstreifer (entspricht einer Putzlippe) zu schaffen, der zuverlässig funktioniert, dessen Herstellung kostengünstig ist, wobei gleichzeitig die sich aus einer Versteifung der Abstreiflippe (entspricht einer Lippe) ergebenden Nachteile vermieden werden. Die Abstreiflippe ist hierfür in einer Halteschiene befestigt und liegt mit einer Abstreifkante an einem zu reinigenden sich gegen den Uhrzeigersinn drehenden Zylinder an. Es ist davon auszugehen, daß hierbei eine gewisse Biegespannung auf die elastische Abstreiflippe einwirkt. Die Biegung erfolgt allerdings nur in Drehrichtung der Walze. In entgegengesetzter Richtung ist die Abstreiflippe mittels der Verlängerung der Halteschiene abgestützt. Die Abstreiflippe weist größere quer verlaufende Ausnehmungen und dazwischen entsprechende Rippen und eine kleinerere längs verlaufende Ausnehmung auf. Die quer verlaufenden Ausnehmungen ergeben eine wellenförmige Schwächung der Abstreiflippe in Längsrichtung. Die längsverlaufende Ausnehmung 17 ergibt eine wellenförmige Schwächung der Abstreiflippe in Querrichtung. Nachteilig bei einer derartigen Ausführung ist es, daß durch die wellenförmige Schwächung der Abstreiflippe keine gleichmäßige Abstreifung der Walze erfolgt. Ein weiterer wesentlicher Nachteil ist, daß bei einem Rückdrehen der Walze die Abstreifkante der Abstreiflippe einen starken Reibverschleiß unterliegt, da die Abstreiflippe gegen die Laufrichtung der Walze gerichtet ist und nicht ausreichen kann. Außerdem gestattet die Abstreiflippe in Folge der ungleichmäßigen Abstreifung und in Folge der Verlängerung der Halteschiene nicht, daß die Lippe bei Rotation der Walze den sich absetzenden Schmutz vollständig beseitigt, so daß bei längerem Einsatz der Walze die Bildung von störenden Wickeln erfolgt. Die Reinigungswirkung der Putzlippe ist lediglich beschränkt auf die Entfernung von störenden Partikeln etc. bei normalen Betrieb eines Streckwerks bzw. der Walzen.

Die EP 45 725 zeigt eine Lippe mit einer Versteifung (Rippe) am freien Ende der Lippe. Es soll damit eine längere Standzeit der Lippe erzielt werden. Aufgrund der relativ großen Steifigkeit oder Starrheit besteht jedoch die erhöhte Gefahr einer Rißbildung an der Lippe, was zu keiner Erhöhung der Standzeit führt.

Aufgabe der Erfindung ist es, die Standzeit einer Putzlippe an einer rotierenden Walze eines textilen Fasermaterial verarbeitenden Streckwerks zu erhöhen und zugleich die Reinigungswirkung der Putzlippe an der Walze zu verbessern.

Die Aufgabe wird erfindungsgemäß durch die Merkmale des Anspruchs 1 gelöst. Durch die Nut wird der Querschnitt der Lippe an definierter Stelle geschwächt. Dort ist der Verlauf der Biegelinien im Material der Lippe bei deren Biegung eingeschnürt. Es wird damit erreicht, daß ausgehend von der Nut im Materialinneren definierte Biegelinien bis zur Abstreifkante erzeugt werden, die eine definierte, nämlich gleichartige Biegespannung repräsentieren. Somit wird gesichert, daß über die Länge der Nut an der Abstreifkante eine annähernd konstante Biegespannung in differentiel kleinen Abschnitten existiert. Andererseits wird die Biegesteifigkeit im Bereich des Tragemittels reduziert.
Mit einer senkrechten Führung der Seitenkanten der Lippe (bezüglich zur Abstreifkante) erfolgt ein abrupter Abbruch des Materials der Lippe. Um die an den rechtwinklig geführten Seitenkanten (in Bezug auf Abstreifkante) zu geringe Biegespannung ausgleichen zu können, wird dort eine größere Biegespannung zugelassen. Dies wird erreicht, indem in einer Ausgestaltung die Nut nicht bis an die Seitenkante geführt wird. Das wirkt einer Rißbildung im Bereich der Seitenkanten entgegen.

Nach einer anderen Ausgestaltung ist auf der Lippe in der Nähe des Tragemittels eine Nut angebracht ist, die parallel zur Abstreifkante der Lippe über den gesamten Abschnitt zur Breite der Lippe geführt ist, wobei die Seitenkante mit der Abstreifkante einen stumpfen Winkel einschließt.

Die erfindungsgemäße Putzlippe erbringt den Vorteil, daß für eine wesentlich höhere Standzeit eine durchgängige Berührungslinie ihrer Abstreifkante auf der Mantelfläche der Walze gewährleistet wird.
Mit der erfindungsgemäßen Lösung wird es auch möglich, die Lippe kürzer (kürzere Stirnkante) zu gestalten, d.h. die Lippe ist von geringerer Länge. Der Abstand zwischen Abstreifkante der Lippe und begrenzender Kante des Tragemittels ist wesentlich kürzer. Das erbringt einen verringerten Materialeinsatz für die Lippe.
Damit wird es möglich, die Schmutzkammer unterhalb eines Streckwerkes kleiner zu machen, d.h. eine verkürzte Anordnung des Streckwerks auf dem Maschinengestell zu ermöglichen, andererseits wird mehr Freiraum für die untere Streckwerksabsaugung ermöglicht, wenn die Putzlippe eine geringere Länge hat.
Das wirkt sich auch vorteilhaft auf die Luftführung der pneumatischen Absaugung aus.
Mit der Verkürzung der Länge der Lippe wird auch eine Unabhängigkeit von der Drehrichtung der Walze erreicht. Sollte es bei kurzzeitigem Rückdrehen der Walze zu einer Auslenkung der Lippe in ihrer Anlagerichtung kommen, dann ist eine Selbstausrichtung der Lippe in die ursprüngliche Anlagerichtung bei nachfolgendem Vorwärtsdrehen der Walze gewährleistet.
Die Lippe kann im Spritzgußverfahren formschlüssig am Tragemittel befestigt werden. Vorteilhafterweise sind am Tragemittel keine zusätzlichen Ausnehmungen im Material erforderlich. Das Tragemittel kann selbst aus Kunststoff bestehen. Es wird damit eine unterschiedliche Wärmedehnung zwischen Tragemittel und Lippe vermieden.
Die Enden des Tragemittels sind so geformt, daß sie lediglich in ein Haltemittel eingesteckt werden müssen. Das Tragemittel kann in einem Mittenbereich, wo die Lippe befestigt ist, linear geführt sein und in den beiden Endbereichen gekröpft sein.
Das Haltemittel ist vorteilhafterweise eine Führungsnut am Lager der Walze. Die am Lager vorhandene Führungsnut bildet einen Anschlag an dem das Tragemittel der Putzlippe eingeführt und fixiert wird, so daß kein zusätzliches Justieren der Putzlippe erforderlich wird. Mindestens der gekröpfte Endbereich des Tragemittels entspricht in seiner Materialstärke der Weite der Führungsnut im Haltemittel. Das Tragemittel kann in seinem Mittenbereich materialseitig verstärkt sein gegenüber den beiden Endbereichen des Tragemittels. Damit wird erreicht, daß das Tragemittel nur in einer vorgegebenen Position (z.B. Nut auf der Lippe dem Streckwerk gegenüberliegend) im Haltemittel angeordnet werden kann.
In einer weiteren Ausgestaltung der Erfindung ist vorgesehen, daß im Material der Lippe zwischen Nut und Abstreifkante ein Steg eingeschlossen ist. Das Eingießen des Steges wird beim Spritzgießen der Lippe realisiert. Der Steg ist vorzugsweise aus Metall. Es wird damit eine Verbesserung der Aussteifung erzielt.
In einer weiteren Ausgestaltung ist die Tiefe der Nut weniger oder gleich der Hälfte der Materialstärke der Lippe.

Ausführungsbeispiele zur Erfindung sind in Zeichnungen dargestellt und im folgenden näher beschrieben.

Es zeigen
- **Figur 1**: Walzen eines Streckwerks mit Putzlippen;
- **Figur 2**: Vorderansicht einer Putzlippe mit Nut;
- **Figur 3**: Seitenansicht einer Putzlippe mit Nut;
- **Figur 3a**: Seitenansicht einer Putzlippe mit Nut und Steg;
- **Figur 4**: Putzlippe mit Nut und schrägen Seitenkanten der Lippe;
- **Figur 5**: Schema der Befestigung einer Putzlippe nach dem Stand der Technik;
- **Figur 6**: Schema eines Haltemittels für die Putzlippe.

Figur 1 zeigt schematisch drei Walzenpaare 2, 2' ; 3, 3', 4, 4' eines Streckwerks 1. Fasermaterial wird entsprechend der Laufrichtung 8 durch das Streckwerk 1 gefördert. Die Drehrichtung der Walzen des Streckwerks ist durch Pfeile gekennzeichnet. Jeweils der unteren Walze eines Walzenpaares ist eine Putzlippe 5, 6, 7 zugeordnet. Die Putzlippen 5, 6, 7 berühren mit der Abstreifkante ihrer Lippe die Mantelfläche der unteren Walze.
Aufgrund der Konstruktion des Streckwerks und somit der Position einer unteren Walze gegenüber dem Streckwerksgrundkörper ist oftmals die Länge der einzelnen Lippen für die Walzen eines Streckwerks unterschiedlich. Das ist unrationell. Wird dennoch auf eine einheitliche Länge der Putzlippen zurückgegriffen, müssen am Streckwerk einstellbare Haltemittel vorhanden sein, um die Lippe in der richtigen Lage positionieren zu können.

Figur 5 zeigt ein solches im Stand der Technik bekanntes Haltemittel 18. Das Haltemittel 18 nimmt die Putzlippe 21 in einer Führungsnut 20 auf. Das Haltemittel 18 ist über ein lösbares Befestigungsmittel 19 am Lager 16 für eine untere Walze 17 befestigt. Die Längsachse L der Walze 17 führt in die Bildebene hinein. Die Anlagerichtung für die Putzlippe 21 an der Walze 17 wird durch Verdrehen und Fixieren des Haltemittels 18 um das als Achse wirkende Befestigungsmittel 19 erreicht.
Das ist aufwendig, außerdem besteht die Möglichkeit von Fehleinstellungen der Anlagerichtung für die Putzlippe, da insbesondere bei unteren Walzen eine schlechte Sicht besteht.

Die Figuren 2 und 3 zeigen eine Putzlippe 9, die im wesentlichen aus einem Tragemittel 10 und einer Lippe 11 besteht. Das Tragemittel kann eine Stange, ein Rohr oder eine flache Leiste sein. Die Putzlippe 11 ist im Spritzgußverfahren formschlüssig auf dem Tragemittel 10 befestigt. Die Lippe 11 ist im wesentlichen rechteckförmig ausgebildet, wobei die Lippe in ihrer Breite durch die Seitenkanten S₁, S₂ begrenzt ist. Die Breite der Lippe entspricht im wesentlichen der Länge der Mantelfläche einer Walze. Die Länge der Lippe wird begrenzt durch die Abstreifkante AK. Die Abstreifkante der Lippe ist parallel zur Längsachse der Walze geführt und unter Biegespannung auf der Mantelfläche der Walze angelegt. Die Lippe besteht aus elastischem Kunststoff. Der elastische Kunststoff hat eine Shore-A-Härte von weniger oder gleich 90. Auf der Lippe 11 ist in Nähe des Tragemittels 10 eine Nut 12 angebracht, die parallel zur Längsachse der Walze über einen Abschnitt zur Breite der Lippe geführt ist, der im Abstand A zu den beiden Stirnkanten S₁, S₂ der Lippe 11 endet. Die Nut kann entweder auf der konkaven oder der konvexen Seite der Lippe (bei Arbeitsstellung der Lippe, Fig. 6) angeordnet sein. Die Tiefe der Nut ist weniger oder gleich der Hälfte der Materialstärke der Lippe. Durch diese Nut wird die Biegespannung der an der Mantelfläche anliegenden Lippe verbessert, so daß eine durchgängige Abstreiflinie der Abstreifkante auf der Mantelfläche der Walze gebildet wird. In einer Ausgestaltung der Erfindung (Fig. 3a) ist im elastischen Kunststoff der Lippe zwischen Nut 12 und Abstreifkante AK ein Steg (ST) eingeschlossen. Dadurch wird die Aussteifung weiter verbessert. Dieser Steg (ST) ist vorteilhafterweise aus Metall.

Eine andere Ausgestaltung zeigt Figur 4. Dort ist an einem Tragemittel 22 eine Lippe 23 formschlüssig befestigt, die in Nähe des Tragemittels eine Nut 24 hat, die parallel zur Längsachse der Walze über den gesamten Abschnitt der Breite der Lippe geführt ist, wobei die Seitenkante S₃, S₄ mit der Abstreifkante AK₁ einen stumpfen Winkel α₁, α₂ einschließt.

Figur 6 zeigt im Schema ein verbessertes Haltemittel für eine Putzlippe 9. Eine Walze 14 mit einer in die Bildebene hineinlaufenden Längsachse LA ist in einem Lager 13 (entspricht einem Haltemittel) angeordnet. Das Lager 13 hat eine Führungsnut 15, in die eine Putzlippe 9 bis zum Anschlag einschiebbar und fixierbar ist. Damit die Putzlippe stets eine gewünschte Einbaulage (Nut auf der Seite der Lippe, die der Walze konkav oder konvex zugeordnet ist) erreicht, kann das Tragemittel in seinem Mittenbereich materialseitig verstärkt sein gegenüber den beiden Endbereichen des Tragemittels, so daß eine erzwungene Einführposition in die Einbaulage geschaffen wird.
Der Anschlag der Führungsnut 15 ist so gestaltet, daß bei Verwendung von Lippen einheitlicher Länge deren Abstreifkante unter leichter Biegung (siehe Fig. 6) an der Mantelfläche der Walze 14 anliegt. Das entspricht der Arbeitsstellung der Lippe bei Betriebsdrehrichtung der Walze. Bei Auslenkung der Lippe in eine andere Anlagerichtung (bei Drehrichtungswechsel) kann bei erneuter Drehung der Walze 14 in die Betriebsdrehrichtung die Lippe wieder in die ursprüngliche Anlagerichtung gebracht werden. Es wurde gefunden, daß die tangentiale Kraftkomponente an der erfindungsgemäßen Putzlippe an der Berührungsstelle zum Zylinder vergrößert ist gegenüber der Lösung nach dem Stand der Technik (Fig. 5).

Es wurde gefunden, daß die erfindungsgemäße Putzlippe zur Beseitigung von Wickeln verwenden werden kann, wobei das Tragemittel der Putzlippe in Haltemitteln in einem Abstand, parallel zur Walze lösbar fixiert ist und die Abstreifkante der Lippe parallel zu einer Längsachse der Walze geführt ist und unter Biegespannung auf einer Mantelfläche der Walze anliegt und so eine vorgegebene Anlagerichtung auf der Mantelfläche einnimmt und die Walze vor- oder rückwärts drehbar ist.

Eine Beseitigung eines Wickels kann erreicht werden, indem bei entgegengesetzter Drehung der Walze zur bisherigen Drehung die Abstreifkante der Lippe aus der vorgegebenen Anlagerichtung selbständig in eine andere Anlagerichtung geschwenkt wird und bei erneutem Wechsel der Drehung die Abstreifkante selbständig wieder in die vorgegebene Anlagerichtung geschwenkt wird. Durch das selbständige Hin- und Herschwenken der Lippe wird der Wickel durch Schaben der Abstreifkante auf der Mantelfläche der Walze beseitigt wird.

Figur 6 verdeutlicht auch, daß die Putzlippe 9 mit ihrer verkürzten Länge (mindestens 10 mm bis höchstens 15 mm) weniger Platzbedarf im unteren Streckwerksraum beansprucht. Somit werden günstigere Bedingungen für die Absaugung als auch für die konstruktive Gestaltung bzw. Ausnutzung des unteren Streckwerksraumes geschaffen.

## Patentansprüche

1. Putzlippe an einer rotierenden Walze eines textilen Fasermaterials verarbeitenden Streckwerks (1) einer Textilmaschine, wobei die Putzlippe (9) aus einem Tragemittel (10, 22) und einer Lippe (11, 23) zusammengefügt ist, die Lippe (11, 23) aus einem elastischen Kunststoff besteht und eine Abstreifkante (AK, AK₁) der Lippe (11, 23) parallel zur Längsachse der Walze (14) geführt ist und unter Biegespannung auf der Mantelfläche der Walze (14) anliegt, und das Material der Lippe (11, 23) in Nähe des Tragemittels (10, 22) eine Schwächung aufweist, dadurch gekennzeichnet, daß
die Schwächung als eine Nut (12, 24) ausgebildet ist, die parallel zur Längsachse der Walze (14) geführt ist, und ein Haltemittel (13) so für die Putzlippe (9) ausgebildet ist, daß die Abstreifkante (AK, AK₁) in Betriebsdrehrichtung der Walze (14) unter leichter Biegung an der Mantelfläche der Walze (14) anliegt, bei Drehrichtungswechsel der Walze (14) in eine andere Anlagerichtung ausgelenkt wird und bei erneutem Drehrichtungswechsel der Walze (14) in die Betriebsdrehrichtung die Lippe (11, 23) wieder in die ursprüngliche Anlagerichtung gebracht wird.

2. Putzlippe nach Anspruch 1, dadurch gekennzeichnet, daß die Nut (12) im Abstand (A) zu den beiden Seitenkanten (S₁, S₂) der Lippe (11) endet.

3. Putzlippe nach Anspruch 1, dadurch gekennzeichnet, daß die Nut (24) über die gesamte Breite der Lippe (23) geführt ist.

4. Putzlippe nach einem oder mehreren der Ansprüche 1 bis 3, dadurch gekennzeichnet, daß die Seitenkante (S₁, S₂) der Lippe rechtwinklig zur Abstreifkante angeordnet ist.

5. Putzlippe nach einem oder mehreren der Ansprüche 1 bis 3, dadurch gekennzeichnet, daß die Seitenkante (S₃, S₄) der Lippe mit der Abstreifkante einen stumpfen Winkel (α₁, α₂) einschließt.

6. Putzlippe nach einem oder mehreren der Ansprüche 1 bis 5, dadurch gekennzeichnet, daß im Inneren der Lippe zwischen Nut (12, 24) und Abstreifkante (AK, AK₁) ein Steg (ST) eingeschlossen ist.

7. Putzlippe nach Anspruch 6, dadurch gekennzeichnet, daß der Steg (ST) aus Metall ist.

8. Putzlippe nach einem oder mehreren der Ansprüche 1 bis 7, dadurch gekennzeichnet, daß die Tiefe der Nut (12, 24) weniger oder gleich der Hälfte der Materialstärke der Lippe ist.

9. Putzlippe nach einem oder mehreren der Ansprüche 1 bis 8, dadurch gekennzeichnet, daß die Lippe (11, 23) aus elastischem Kunststoff mit einer Shore-A-Härte von weniger oder gleich 90 besteht.

10. Putzlippe nach Anspruch 1, dadurch gekennzeichnet, daß das Tragemittel (10, 22) in einem Mittenbreich, wo die Lippe (11, 23) befestigt ist, linear geführt ist und in den beiden Endbereichen gekröpft ist.

11. Putzlippe nach Anspruch 10, dadurch gekennzeichnet, daß mindestens der gekröpfte Endbereich des Tragemittels in seiner Materialstärke der Weite einer Führungsnut (15, 20) in einem Haltemittel (13, 18) entspricht.

12. Putzlippe nach Anspruch 10, dadurch gekennzeichnet, daß das Tragemittel (10, 22) in seinem Mittenbereich materialseitig verstärkt ist gegenüber den beiden Endbereichen des Tragemittels.

13. Putzlippe nach Anspruch 1, dadurch gekennzeichnet, daß das Tragemittel (10, 22) ein Kunststoff ist.

14. Putzlippe nach Anspruch 1, dadurch gekennzeichnet, daß die Länge (l) der Lippe (11, 23) von einer begrenzenden Kante des Tragemittels (10, 22) bis zur Abstreifkante (AK, AK₁) der Lippe mindestens 10 mm bis höchstens 15 mm ist.

15. Verwendung einer Putzlippe (9) nach einem oder mehreren der Ansprüche 1 bis 14, zur Beseitigung von Wickeln, wobei das Tragemittel der Putzlippe (9) in Haltemitteln in einem Abstand parallel zur Walze (14) lösbar fixiert ist und die Abstreifkante (AK, AK₁) der Lippe (11, 23) parallel zu einer Längsachse (LA) der Walze (14) geführt ist und unter Biegespannung auf einer Mantelfläche der Walze (14) anliegt und so eine vorgegebene Anlagerichtung auf der Mantelfläche einnimmt, dadurch gekennzeichnet, daß bei entgegengesetzter Drehung der Walze (14) zur bisherigen Drehung, die Abstreifkante (AK, AK₁) der Lippe (11, 23) aus der vorgegebenen Anlagerichtung selbständig in eine andere Anlagerichtung geschwenkt wird und bei erneutem Wechsel des Drehens, die Abstreifkante (AK, AK₁) selbständig wieder in die vorgegebene Anlagerichtung geschwenkt wird.

## Claims

1. A cleaning lip at a rotating roll of a drawing frame of a textile machine processing fibrous material, wherein the cleaning lip (9) comprises of a carrying means (10, 22) integrated with a lip (11, 23), the lip (11, 23) is composed of elastic plastic and a wiping edge (AK, AK₁) of the lip (11, 23) runs parallel to the longitudinal axis of the roll (14) and lays under bending stress on the outer surface of the roll (14), and the material of the lip (11, 23) in the near of the carrying means (10, 22) shows a weakening, characterized in that the weakening is formed as a groove (12, 24) which runs parallel to the longitudinal axis of the roll (14) and retaining means (13) for the cleaning lip (9) are formed in a way, that the wiping edge (AK, AK₁) lays on the outer surface of the roll with a light bending corresponding operational forward rotation, assumes upon the corresponding reversal of the roll (14) and when the roll (14) returns to its forward rotation the wiping edge (AK, AK₁) reassumes its original position.

2. A cleaning lip according to Claim 1, characterized in that the groove (12) ends at a spatial interval (A) from both of the side edges (S₁, S₂) of the lip (11).

3. A cleaning lip according to Claim 1, characterized in that the groove (24) extends over the entire width of the lip (23).

4. A cleaning lip according to one or more of the Claims 1 to 3, characterized in that the side edges (S₁, S₂) of the lip are at right angles to the wiping edge.

5. A cleaning lip according to one or more of the Claims 1 to 3, characterized in that the side edges (S₃, S₄) of the lip enclose an obtuse angle (α₁ α₂).

6. A cleaning lip according to one or more of the Claims 1 to 5, characterized in that in the interior of the lip between the groove (12, 24) and wiping edge (AK, AK₁) a rigid bar (ST) has been enclosed.

7. A cleaning lip according to Claim 6, characterized in that the rigid bar (ST) is of metal.

8. A cleaning lip according to one or more of the Claims 1 to 7, characterized in that the depth of the groove (12, 24) is less than, or equal to half of the material thickness of the lip.

9. A cleaning lip according to one or more of the Claims 1 to 8, characterized in that the lip (11, 23) is comprised of an elastic plastic with a Shore A-hardness of less than or equal to 90.

10. A cleaning lip according to Claim 1, characterized in the carrier means (10, 22) extends itself linearly in a middle area where the lip is affixed, and is bent at each end.

11. A cleaning lip according to Claim 10, characterized in that at least the bent end zones of the carrier means possess a material thickness which corresponds to the width of a guide nut (15, 20) in a retaining means (13, 18).

12. A cleaning lip according to Claim 10, characterized in that the carrier means (10, 22) is materially reinforced in its middle section as opposed to the two end zones of said carrier means.

13. A cleaning lip according to Claim 1, characterized in that the carrier means (10, 22) is comprised of plastic.

14. A cleaning lip according to Claim 1, therein characterized, in that the length (1) of the lip (11, 23) from one edge bordering on the carrier means (10, 22) to the wiping edge (AK, AK₁) is at least 10 mm to a maximum of 15 mm.

15. The use of a cleaning lip (9) according to one or more of the Claims 1 to 14 for the clearing of wrappings, wherein the cleaning lip (9) is releasable affixed at a spatial interval, parallel to the roll (14) and the wiping edge thereof (AK, AK₁) of the lip (11, 23) runs parallel to the longitudinal axis of the roll (14), and lays under bending stress against the outer surface of the roll (14), thereby assuming a specific flexural curve in contact with the outer surface of the roll, characterized in that when the roll (14) reverses its rotation from an original direction, then the wiping edge (AK, AK₁) of the lip (11, 23) swings itself out of the original roll surface contact position and upon a subsequent change of roll rotation back to the original direction, the said wiping edge (AK, AK₁) also swings itself back to its original wiping position.

## Revendications

1. Lèvre de nettoyage prévue sur un cylindre rotatif d'un train d'étirage (1) d'une machine textile travaillant de la matière fibreuse textile, la lèvre de nettoyage (9) étant composée d'un élément porteur (10, 22) et d'une lèvre (11, 23), la lèvre consistant en une matière artificielle élastique, et un bord racleur (AK, AK₁) de la lèvre (11, 23) étant mené parallèlement à l'axe longitudinal du cylindre (14) et s'appliquant contre la surface de l'enveloppe du cylindre (14), sous la contrainte de flexion, et la matière de la lèvre (11, 23) présentant un affaiblissement à proximité de l'élément porteur (10, 22), caractérisée en ce que l'affaiblissement est conçu comme rainure (12, 24) qui est menée parallèlement à l'axe longitudinal du cylindre (14), et qu'un élément porteur (13) est conçu pour la lèvre de nettoyage (9) de telle manière que le bord racleur (AK, AK₁) s'applique contre la surface de l'enveloppe du cylindre (14), en direction de la rotation de service du cylindre (14), en fléchissant légèrement, qu'il est amené dans une autre direction d'application lors du changement du sens de rotation du cylindre (14) et qu'il est ramené de nouveau dans la position d'application initiale lors d'un nouveau changement du sens de rotation du cylindre (14), dans la direction de rotation de service de la lèvre (11, 23).

2. Lèvre de nettoyage selon la revendication 1, caractérisée en ce que la rainure (12) se termine avec une distance (A) par rapport aux deux bords latéraux (S₁, S₂) de la lèvre (11).

3. Lèvre de nettoyage selon la revendication 1, caractérisée en ce que la rainure (24) est menée sur toute la largeur de la lèvre (23).

4. Lèvre de nettoyage selon l'une ou plusieurs des revendications 1 à 3, caractérisée en ce que le bord latéral (S₁, S₂) de la lèvre est disposé de façon rectangulaire par rapport au bord racleur.

5. Lèvre de nettoyage selon l'une ou plusieurs des revendications 1 à 3, caractérisée en ce que le bord latéral (S₃, S₄) de la lèvre forme un angle obtus avec le bord racleur (α₁, α₂).

6. Lèvre de nettoyage selon l'une ou plusieurs des revendications 1 à 5, caractérisée en ce qu'à l'intérieur de la lèvre, entre la rainure (12, 24) et le bord racleur (AK, AK₁), une barrette (ST) est renfermée.

7. Lèvre de nettoyage selon la revendication 6, caractérisée en ce que la barrette (ST) est en métal.

8. Lèvre de nettoyage selon l'une ou plusieurs des revendications 1 à 7, caractérisée en ce que la profondeur de la rainure (12, 24) est inférieure ou égale à la moitié de l'épaisseur de la matière de la lèvre.

9. Lèvre de nettoyage selon l'une ou plusieurs des revendications 1 à 8, caractérisée en ce que la lèvre (11, 23) consiste en une matière artificielle élastique présentant une dureté Shore A inférieure ou égale à 90.

10. Lèvre de nettoyage selon la revendication 1, caractérisée en ce que l'élément porteur (10, 22) est mené de façon linéaire dans un domaine central où la lèvre (11, 23) est fixée, et qu'il est coudé aux deux domaines terminaux.

11. Lèvre de nettoyage selon la revendication 10, caractérisée en ce qu'au moins le domaine terminal coudé de l'élément porteur correspond, en ce qui concerne l'épaisseur de sa matière, à la largeur d'une rainure de guidage (15, 20) dans un élément de support (13, 18).

12. Lèvre de nettoyage selon la revendication 10, caractérisée en ce que l'élément porteur (10, 22) est renforcé dans son domaine central, quant à sa matière, par rapport aux deux domaines terminaux de l'élément porteur.

13. Lèvre de nettoyage selon la revendication 1, caractérisée en ce que l'élément porteur (10, 22) consiste en une matière artificielle.

14. Lèvre de nettoyage selon la revendication 1, caractérisée en ce que la longueur (I) de la lèvre (11, 23), depuis un bord limiteur de l'élément porteur (10, 22) jusqu'au bord racleur (AK, AK₁) de la lèvre est comprise entre 10 mm au minimum et 15 mm au maximum.

15. Utilisation d'une lèvre de nettoyage (9) selon l'une ou plusieurs des revendications 1 à 14 pour enlever des enroulements, l'élément porteur de la lèvre de nettoyage (9) étant fixé de façon amovible dans les éléments de support, parallèlement au cylindre (14), en respectant un écart, et le bord racleur (AK, AK₁) de la lèvre (11, 23) étant mené parallèlement à un axe longitudinal (LA) du cylindre (14) et s'appliquant sur une surface d'enveloppe du cylindre (14), sous une contrainte de flexion, en adoptant ainsi une direction d'application prédéterminée sur la surface d'enveloppe, caractérisé en ce que lors de la rotation opposée à la rotation antérieure du cylindre (14), le bord racleur (AK, AK₁) de la lèvre (11, 23) est orienté automatiquement de la direction d'application prédéterminée dans une autre direction d'application et que lors d'un nouveau changement du sens de rotation, le bord racleur (AK, AK₁) est de nouveau amené automatiquement dans la direction d'application prédéterminée.
